# FASCICULE DE BREVET EUROPEEN

(11) **EP 2 769 037 B1**
(45) Date de publication et mention de la délivrance du brevet: **27.12.2017**
(21) Numéro de dépôt: 12783165.9
(22) Date de dépôt: 19.10.2012
(51) Int. Cl.: E05B 19/04, E05B 19/00

(54) **BOITIER DE CLÉ**
SCHLÜSSELGEHÄUSE
KEY CASING

(30) Priorité: 20.10.2011 FR 1103213
(43) Date de publication de la demande: 27.08.2014
(73) Titulaire: Valeo Comfort and Driving Assistance, 94046 Créteil Cedex (FR)
(72) Inventeur: DAVID, Marc, F-Créteil Cedex 94046 (FR)
(74) Mandataire: Pothmann, Karsten
(86) Numéro de dépôt international: PCT/EP2012/070824
(87) Numéro de publication internationale: WO 2013/057296

(56) Documents cités:
- DE-A1- 10 341 607
- DE-U1-202005 004 994
- JP-A- 2003 113 683
- JP-A- 2007 231 604

## Description

La présente invention concerne un boîtier de clé, notamment pour véhicule automobile, présentant une clé, notamment de secours, comprenant d'une part, une tête de clé et un insert et d'autre part, un logement d'insert pour recevoir l'insert en cas de non-utilisation de la clé.

Dans le domaine l'automobile, on connaît, par exemple, du document EP 0 987 389, des boîtiers de clé comprenant une partie électronique servant à l'identification par échange de signaux électromagnétiques d'un utilisateur du véhicule et une partie mécanique enfermant une clé de secours.

En outre, le document JP 2007 231604 A divulgue un boitier de clé de véhicule automobile comprenant un logement d'insert de forme longitudinale, destiné à recevoir un insert, et une tête de clé destinée à être fixée à l'insert et formant une clé. La tête de clé formant d'une part couvercle de fermeture du boitier de clé et d'autre part partie de préhension de la clé. Le boitier comporte des moyens d'enclipsage réversibles complémentaires portés d'une part par le boitier et d'autre part par la tête de clé. Le moyen d'enclipsage porté par le boitier est mobile en translation entre une position de repos et une position de libération, selon une direction sensiblement perpendiculaire à la position d'enclipsage de la tête de clé sur le boitier, et comporte un coulisseau comprenant deux rampes d'enclipsage dirigées dans la même direction et destinées à s'engager avec les moyens d'enclipsage complémentaires portés par la tête de la clé.

De tels boîtiers sont particulièrement pratiques car ils permettent de dissimuler la clé dans la structure même du boîtier qui la protège. Ceci est très avantageux, car l'utilisateur n'a besoin de cette clé de secours qu'en cas de panne électrique, par exemple panne batterie de la partie électronique ou panne batterie du véhicule.

Cette disposition évite de plus que l'insert de clé ne s'accroche dans les poches de l'utilisateur et n'endommage ses vêtements. Cet arrangement permet, en outre, de réduire de manière significative l'encombrement du boîtier.

Dans le document EP 0 987 389 cité ci-dessus, la clé de secours comporte une tête formant partie de préhension et un insert métallique qui peut être utilisé comme clé mécanique de secours, la tête étant fixée perpendiculairement à l'insert métallique de façon rigide.

Pour loger cette clé de secours, le boîtier comporte le long d'un de ses bords un logement formant fourreau destiné à recevoir l'insert et la tête de clé est encliquetée sur une ouverture correspondante du boîtier.

Cependant, de tels boitiers sont soumis aux cahiers des charges des constructeurs automobiles qui imposent des conditions de résistances à la traction et aux chocs. Ainsi le maintien de la clé de secours dans le boitier de clé doit également répondre à ces conditions qu'un simple encliquetage ne peut remplir.

Ainsi un des buts de l'invention est de fournir un boitier de clé amélioré et permettant un maintien de la clé de secours optimal.

La présente invention concerne donc un boitier de clé, notamment de véhicule automobile, comprenant :
- un boitier comprenant un logement d'insert de forme longitudinale, destiné à recevoir un insert, et
- une tête de clé destinée à être fixée à l'insert et formant une clé, ladite tête de clé formant d'une part couvercle de fermeture du boitier de clé et d'autre part partie de préhension de la clé,
- ledit boitier de clé comportant des moyens d'enclipsage réversibles complémentaires portés d'une part par le boitier et d'autre part par la tête de clé, au moins un des moyens d'enclipsage étant mobile en translation entre une position de repos et une position de libération, selon une direction sensiblement perpendiculaire à la position d'enclipsage de la tête de clé sur le boitier,
- la tête de clé comporte deux moyens d'enclipsage, chaque moyen d'enclipsage étant positionné à une des extrémités de ladite tête de clé, un premier moyen d'enclipsage comportant une première encoche positionnée sur un étrier à une extrémité de la tête de clé, un second moyen d'enclipsage comportant une seconde encoche positionnée dans une base de la tête de clé, destinée à recevoir l'insert,
- les moyens d'enclipsage complémentaires mobiles placés sur le boîtier, comportent un coulisseau comprenant deux rampes d'enclipsage dirigées dans la même direction et destinées à s'insérer dans lesdites encoches. Selon un autre aspect de l'invention, le coulisseau est en métal.

Selon un autre aspect de l'invention, le coulisseau comporte en outre un moyen élastique de retour en position de repos.

Selon un autre aspect de l'invention, le moyen élastique de maintien est un ressort.

Selon un autre aspect de l'invention, les moyens d'enclipsage comprenant les encoches comportent un premier plan incliné et les rampes d'enclipsage comportent un second plan incliné, de sorte que lors du positionnement de la tête de clé sur le boitier, le premier plan incliné de chaque moyen d'enclipsage comprenant les encoches appuie sur le second plan incliné de chaque rampe d'enclipsage, entrainant le déplacement en position de libération du coulisseau.

Selon un autre aspect de l'invention, le coulisseau comporte un moyen de déverrouillage permettant son passage, sous l'action d'un utilisateur, de sa position de repos à sa position de libération.

Selon un autre aspect de l'invention, le moyen de déverrouillage est un bouton coulissant relié au coulisseau.

D'autres caractéristiques et avantages de l'invention apparaîtront plus clairement à la lecture de la description suivante, donnée à titre d'exemple illustratif et non limitatif, et des dessins annexés parmi lesquels :
- la figure 1 montre une représentation schématique éclatée en perspective d'un boitier de clé et de sa clé de secours,
- la figure 2 montre une représentation schématique en perspective d'un boitier de clé et de sa clé de secours détachée dudit boitier,
- la figure 3 montre une représentation schématique en perspective d'un boitier de clé et de sa clé de secours attachée audit boitier.

Les éléments identiques sur les différentes figures portent les mêmes numéros de références.

La figure 1 montre une représentation schématique éclatée en perspective d'un boitier de clé, ledit boitier de clé comporte notamment une clé 1 de secours et un boitier 7.

La clé 1 de secours comporte, fixés l'un à l'autre, une tête de clé 3 formant partie de préhension et un insert 5 destiné à être inséré dans un verrou, notamment de secours, d'un véhicule en cas d'utilisation.

Le boitier 7 comprend notamment un logement d'insert 9 de forme longitudinale, destiné à recevoir l'insert 5 en cas de non-utilisation de la clé 1. Le boitier 7 peut comporter deux demi-coques 7A ; 7B. La première demi-coque 7A, pouvant par exemple recevoir les équipements électroniques, et la seconde demi-coque de recouvrement 7B, pouvant par exemple comporter des boutons de commandes telles que l'ouverture et la fermeture électrique des portes du véhicule automobile.

Le boitier de clé comprend en outre des moyens d'enclipsage réversibles et complémentaires, portés d'une part par le boitier 7 et d'autre part par la tête de clé 3, afin que cette dernière reste fixée contre le boitier 7 lorsqu'il n'est pas nécessaire de l'utiliser.

Afin d'assurer la fixation de la tête de clé 3 sur le boitier 7 et que ladite tête de clé 3 puisse se libérer du boitier 7, au moins un des moyens d'enclipsage est mobile en translation entre une position de repos et une position de libération, selon une direction sensiblement perpendiculaire à la position d'enclipsage de la tête de clé 3 sur le boitier 7. En position de libération, le ou les moyens d'enclipsage mobiles ne sont pas en relation avec son ou ses moyens d'enclipsage complémentaires, ce qui induit que la tête de clé 3 n'est plus fixée au boitier 7 et qu'il est donc possible de la retirer. A l'inverse, en position de repos, si la tête de clé 3 est positionnée sur le boitier 7, le ou les moyens d'enclipsage mobiles sont en relation avec son ou ses moyens d'enclipsage complémentaires, ce qui induit que la tête de clé 3 est fixée au boitier 7.

Comme le montrent les figures 2 et 3, la tête de clé 3 peut comporter deux moyens d'enclipsage 13A, 13B. Dans un mode de réalisation avantageux mains non limitatif, les deux moyens d'enclipsage sont chacun positionnés à une extrémité de ladite tête de clé 3. Un premier moyen d'enclipsage peut comporter une première encoche 13A, par exemple positionnée sur un étrier 14 à une extrémité de la tête de clé 3. Un second moyen d'enclipsage peut également être une seconde encoche 13B, par exemple positionnée dans une base 12 de la tête de clé 3, destinée à recevoir l'insert 5.

Complémentairement aux deux moyens d'enclipsage 13A, 13B de la tête de clé 3, le boitier 7 comporte également deux moyens d'enclipsage 15A, 15B mobiles. Ces deux moyens d'enclipsage 15A, 15B peuvent être des rampes d'enclipsage 15A, 15B dirigées dans la même direction et portées par un coulisseau 11. En position de repos et lorsque la tête de clé 3 est positionnée sur le boitier 7, les rampes d'enclipsage 15A, 15B sont insérées dans les encoches 13A, 13B, fixant ladite tête de clé 3 sur le boitier 7.

Le coulisseau 11, par exemple réalisé en métal, peut comporter une barre longitudinale 111 à partir de laquelle s'étend, à chacune de ses extrémités et perpendiculairement à ladite barre longitudinale 111, une extension 113A et 113B, chacune portant une rampe d'enclipsage 15A, 15B. Le coulisseau 11 peut également comporter, entre les extensions 113A et 113B une troisième extension 115 s'étendant perpendiculairement à la barre longitudinale 111.

Le fait d'avoir au moins deux points de fixations de la tête de clé 3 sur le boitier 7, permet une fixation plus solide et résistante aux chocs ainsi qu'aux efforts de tractions susceptibles d'être appliqués à la tête de clé 3. De plus, le fait que les points de fixations soient situés aux extrémités de la tête de clé 3 permet un positionnement de ladite tête de clé 3 sur le boitier 7 amélioré, les porte-à-faux étant évités.

Bien entendu, il est possible d'imaginer une configuration différente de celle présentée dans la description et sur les figures, par exemple où les encoches 13A, 13B sont situées sur le boitier électronique 7 et où le coulisseau 11 est situé sur la tête de clé 3.

Comme le montre la figure 1, le coulisseau 11 peut être en contact avec une des deux demi-coques 7A, 7B du boitier 7 par sa troisième extension 115 et au moins une des extensions 113A et 113B.

Le coulisseau 11 est alors placé dans un guide 19, situé sur au moins une des deux demi-coques 7A, 7B. Le guide 19 permet le maintien du coulisseau 11 et limite également ses mouvements lors du passage de sa position de repos à sa position de libération. Plus précisément, les mouvements autorisés sont des mouvements de translations perpendiculaires à l'axe d'introduction et de retrait de la tête de clé 3 dans le boitier 7.

Le guide 19 peut être situé sur une seule des demi-coques 7A, 7B ou bien être présent sur les deux demi-coques 7A, 7B à la fois. Ledit guide 19 peut ainsi comporter deux éléments de guidage parallèles, entre lesquels le coulisseau 11 est positionné et entre lesquels ledit coulisseau 11 peut passer de sa position de repos à sa position de libération par un mouvement de translation. Ces éléments de guidages peuvent être une paroi ou une série de plots alignés formant élément de guidage et sur lesquels s'appui et translate le coulisseau 11.

Le coulisseau 11 peut également comporter un moyen élastique 17 permettant par défaut le retour dudit coulisseau 11 à sa position de repos. Ce moyen élastique 17 peut être par exemple un ressort placé entre une butée présente sur le boitier 7 et une des extensions 113A, 113B, 115 du coulisseau 11.

Les moyens d'enclipsage comprenant les encoches 13A, 13B peuvent également comporter un premier plan incliné 21A et les rampes d'enclipsage 15A, 15B peuvent comporter complémentairement un second plan incliné 21B. Lors du positionnement de la tête de clé 3 dans le boitier 7 et d'une poussée d'un utilisateur, le premier plan incliné 21A de chaque moyen d'enclipsage comprenant les encoches 13A, 13B appuie sur le second plan incliné 21B des rampes d'enclipsage 15A, 15B, de sorte à entrainer le déplacement en translation du coulisseau 11 vers sa position de libération. Une fois les rampes d'enclipsage 15A, 15B en face des encoches 13A, 13B, les premiers plans inclinés 21A et les seconds plans inclinés 21B ne sont plus en contacts, et le moyen élastique 17 ramène le coulisseau 11 vers sa position de repos, les rampes d'enclipsage 15A, 15B s'insérant ainsi dans les encoches 13A, 13B.

Le coulisseau peut en outre comporter un moyen de déverrouillage 27, permettant à un utilisateur le faire passer de sa position de repos à sa position de libération, afin de retirer la tête de clé 3 du boitier 7. Comme le montre la figure 1, le moyen de déverrouillage 27 peut être un bouton coulissant, relié au coulisseau 11 au niveau d'une de ses extensions 113A, 113B, 115, et manipulable au travers d'une ouverture (non représentée) pratiquée dans une des demi-coques 7A, 7B.

Ainsi, on voit bien que le boitier de clé selon l'invention, du fait de ses moyens d'enclisages, permet un maintien optimal et résistant aux chocs de la clé 1 de secours au niveau du boitier 7, permettant ainsi de remplir les conditions définies par les constructeurs dans leur cahier des charges

## Revendications

1. Boitier de clé, notamment de véhicule automobile, comprenant :
- un boitier (7) comprenant un logement d'insert (9) de forme longitudinale, destiné à recevoir un insert (5), et
- une tête de clé (3) destinée à être fixée à l'insert (5) et formant une clé (1), ladite tête de clé (3) formant d'une part couvercle de fermeture du boitier de clé (7) et d'autre part partie de préhension de la clé (1),
- des moyens d'enclipsage réversibles complémentaires portés d'une part par le boitier (7) et d'autre part par la tête de clé (3),au moins un des moyens d'enclipsage étant mobile en translation entre une position de repos et une position de libération, selon une direction sensiblement perpendiculaire à la position d'enclipsage de la tête de clé (3) sur le boitier (7), tel que la tête de clé (3) comporte deux moyens d'enclipsage, chaque moyen d'enclipsage étant positionné à une des extrémités de ladite tête de clé (3), un premier moyen d'enclipsage comportant une première encoche (13A) positionnée sur un étrier (14) à une extrémité de la tête de clé (3), un second moyen d'enclipsage comportant une seconde encoche (13B) positionnée dans une base (12) de la tête de clé (3), destinée à recevoir l'insert (5), et tel que les moyens d'enclipsage complémentaires mobiles placés sur le boîtier (7), comportent un coulisseau (11) comprenant deux rampes d'enclipsage (15A, 15B) dirigées dans la même direction et destinées à s'insérer dans lesdites encoches (13A, 13B).

2. Boitier de clé selon la revendication précédente, **caractérisé en ce que** le coulisseau (11) est en métal.

3. Boitier de clé selon la revendication 2, **caractérisé en ce que** le coulisseau (11) comporte en outre un moyen élastique (17) de retour en position de repos.

4. Boitier de clé selon la revendication précédente, **caractérisé en ce que** le moyen élastique (17) de maintien est un ressort.

5. Boitier de clé selon l'une des revendications 2 à 4, **caractérisé en ce que** les moyens d'enclipsage comprenant les encoches (13A, 13B) comportent un premier plan incliné (21A) et que les rampes d'enclipsage (15A, 15B) comportent un second plan incliné (21B), de sorte que lors du positionnement de la tête de clé (3) sur le boitier (7), le premier plan incliné (21A) de chaque moyen d'enclipsage comprenant les encoches (13A, 13B) appuie sur le second plan incliné (21B) de chaque rampe d'enclipsage (15A, 15B), entrainant le déplacement en position de libération du coulisseau (11).

6. Boitier de clé selon l'une des revendications 2 à 5, **caractérisé en ce que** le coulisseau (11) comporte un moyen de déverrouillage (27) permettant son passage, sous l'action d'un utilisateur, de sa position de repos à sa position de libération.

7. Boitier de clé selon la revendication précédente, **caractérisé en ce que** le moyen de déverrouillage (27) est un bouton coulissant relié au coulisseau (11).

## Patentansprüche

1. Schlüsselgehäuse, insbesondere eines Kraftfahrzeugs, das enthält:
- ein Gehäuse (7), das eine Einsatzaufnahme (9) länglicher Form enthält, die dazu bestimmt ist, einen Einsatz (5) aufzunehmen, und
- einen Schlüsselkopf (3), der dazu bestimmt ist, am Einsatz (5) befestigt zu werden und einen Schlüssel (1) formt, wobei der Schlüsselkopf (3) einerseits einen Verschlussdeckel des Schlüsselgehäuses (7) und andererseits einen Greifteil des Schlüssels (1) bildet,
- komplementäre umkehrbare Einrasteinrichtungen, die einerseits vom Gehäuse (7) und andererseits vom Schlüsselkopf (3) getragen werden, wobei mindestens eine der Einrasteinrichtungen in einer Richtung im Wesentlichen lotrecht zur Einraststellung des Schlüsselkopfs (3) auf dem Gehäuse (7) zwischen einer Ruhestellung und einer Freigabestellung translationsbeweglich ist, derart, dass der Schlüsselkopf (3) zwei Einrasteinrichtungen aufweist, wobei jede Einrasteinrichtung an einem der Enden des Schlüsselkopfs (3) positioniert ist, wobei eine erste Einrasteinrichtung eine erste Kerbe (13A) aufweist, die auf einem Bügel (14) an einem Ende des Schlüsselkopfs (3) positioniert ist, eine zweite Einrasteinrichtung eine zweite Kerbe (13B) aufweist, die in einer Basis 12) des Schlüsselkopfs (3) positioniert ist, die dazu bestimmt ist, den Einsatz (5) aufzunehmen, und derart, dass die auf dem Gehäuse (7) angeordneten beweglichen komplementären Einrasteinrichtungen einen Schieber (11) aufweisen, der zwei Einrastrampen (15A, 15B) enthält, die in die gleiche Richtung gerichtet und dazu bestimmt sind, sich in die Kerben (13A, 13B) einzufügen.

2. Schlüsselgehäuse nach dem vorhergehenden Anspruch, **dadurch gekennzeichnet, dass** der Schieber (11) aus Metall ist.

3. Schlüsselgehäuse nach Anspruch 2, **dadurch gekennzeichnet, dass** der Schieber (11) außerdem eine elastische Einrichtung (17) zur Rückkehr in die Ruhestellung aufweist.

4. Schlüsselgehäuse nach dem vorhergehenden Anspruch, **dadurch gekennzeichnet, dass** die elastische Halteeinrichtung (17) eine Feder ist.

5. Schlüsselgehäuse nach einem der Ansprüche 2 bis 4, **dadurch gekennzeichnet, dass** die die Kerben (13A, 13B) enthaltenden Einrasteinrichtungen eine erste geneigte Ebene (21A) enthalten, und dass die Einrastrampen (15A, 15B) eine zweite geneigte Ebene (21B) aufweisen, so dass bei der Positionierung des Schlüsselkopfs (3) auf dem Gehäuse (7) die erste geneigte Ebene (21A) jeder die Kerben (13A, 13B) enthaltenden Einrasteinrichtung auf die zweite geneigte Ebene (21B) jeder Einrastrampe (15A, 15B) drückt, was die Verschiebung des Schiebers (11) in die Freigabestellung bewirkt.

6. Schlüsselgehäuse nach einem der Ansprüche 2 bis 5, **dadurch gekennzeichnet, dass** der Schieber (11) eine Entriegelungseinrichtung (27) aufweist, die seinen Übergang, unter der Einwirkung eines Benutzers, von seiner Ruhestellung in seine Freigabestellung ermöglicht.

7. Schlüsselgehäuse nach dem vorhergehenden Anspruch, **dadurch gekennzeichnet, dass** die Entriegelungseinrichtung (27) ein mit dem Schieber (11) verbundener Schiebeknopf ist.

## Claims

1. Key casing, notably for motor vehicles, including:
- a casing (7) including an insert housing (9) of longitudinal shape intended to receive an insert (5), and
- a key head (3) intended to be attached to the insert (5) and forming a key (1), said key head (3) forming on the one hand a cover for closing the key casing (7) and on the other hand a portion for gripping the key (1),
- complementary reversible snap-fitting means supported on the one hand by the casing (7) and on the other hand by the key head (3), at least one of the snap-fitting means being mobile in translation between a rest position and a release position in a direction that is substantially perpendicular to the position in which the key head (3) is snap-fitted onto the casing (7),
such that the key head (3) includes two snap-fitting means, each snap-fitting means being positioned at one of the ends of said key head (3), a first snap-fitting means including a first notch (13A) positioned on a bracket (14) at one end of the key head (3), a second snap-fitting means including a second notch (13B) positioned in a base (12) of the key head (3) intended to receive the insert (5), and such that the complementary mobile snap-fitting means placed on the casing (7) include a slider (11) including two snap-fitting ramps (15A, 15B) directed in the same direction and intended to be inserted in said notches (13A, 13B).

2. Key casing according to the preceding claim, **characterized in that** the slider (11) is made of metal.

3. Key casing according to Claim 2, **characterized in that** the slider (11) further includes elastic means (17) for returning it to the rest position.

4. Key casing according to the preceding claim, **characterized in that** the elastic retaining means (17) is a spring.

5. Key casing according to one of Claims 2 to 4, **characterized in that** the snap-fitting means including the notches (13A, 13B) includes a first inclined plane (21A) and the snap-fitting ramps (15A, 15B) include a second inclined plane (21B) so that when positioning the key head (3) on the casing (7) the first inclined plane (21A) of each snap-fitting means including the notches (13A, 13B) bears on the second inclined plane (21B) of each snap-fitting ramp (15A, 15B), driving movement of the slider (11) to the release position.

6. Key casing according to one of Claims 2 to 5, **characterized in that** the slider (11) includes unlocking means (27) enabling it to go from its rest position to its release position in response to action of a user.

7. Key casing according to the preceding claim, **characterized in that** the unlocking means (27) is a sliding button connected to the slider (11).
